# EUROPÄISCHE PATENTSCHRIFT

(11) **EP 0 678 605 B1**
(45) Veröffentlichungstag und Bekanntmachung des Hinweises auf die Patenterteilung: **09.06.1999**
(21) Anmeldenummer: 94810223.1
(22) Anmeldetag: 22.04.1994
(51) Int. Cl.: D03D 51/28, B65H 63/032

(54) **Vorrichtung zum Ueberwachen eines Kettfadens**
Warp yarn control device
Dispositif pour contrôler un fil de chaîne

(43) Veröffentlichungstag der Anmeldung: 25.10.1995
(73) Patentinhaber: SULZER RÜTI AG, CH-8630 Rüti (CH)
(72) Erfinder: Weber, Thomas, Dr., CH-8706 Feldmeilen (CH); Markward, Dietmar, CH-8630 Rüti (CH); Peulen, Jaques, CH-8630 Rüti (CH)
(74) Vertreter: Heubeck, Bernhard

(56) Entgegenhaltungen:
- FR-A- 1 333 993
- FR-A- 1 492 492
- FR-A- 1 523 985
- FR-A- 2 421 131
- US-A- 4 372 346
- PATENT ABSTRACTS OF JAPAN vol. 9, no. 322 (M-440) (2045) 18. Dezember 1985 & JP-A-60 157 463 (MITSUBISHI JUKOGYO) 17. August 1985

## Beschreibung

Die vorliegende Erfindung betrifft eine Reihenfachwebmaschine mit einer Vorrichtung zum Überwachen eines Kettfadens, insbesondere eines Dreherkettfadens gemäss dem Oberbegriff von Anspruch 1.

An den Rändern eines Gewebes können mit Kettfäden durch eine Dreherbindung eine oder mehrere Dreherkanten erzeugt werden, um eine verfestigte Gewebekante zu erstellen. Diese Kettfäden, auch Dreherkettfäden genannt, werden üblicherweise getrennt von den übrigen Kettfäden geführt und überwacht. Es ist bekannt mit einem Kettfadenwächter einen Bruch eines Kettfadens zu überwachen, indem detektiert wird, ob ein Kettfaden vorhanden ist oder nicht. Eine solche Vorrichtung ist beispielsweise aus der US-A-4,372,346 bekannt. Bei dieser Vorrichtung trägt jeder Kettfaden eine Lamelle, die bei Bruch des Kettfadens zwei Stromschienen leitend verbidet und dadurch einen Stromkreis schliesst.

Die JP-A-60-157463 offenbart eine Vorrichtung zur Detektion von Fadenbrüchen, bei der ein Strahl periodisch durch eine rotierende Scheibe blockiert wird, wobei die Scheibe durch den Faden angetrieben wird. Bei einem Fadenbruch verliert das Signal seine Periodizität, wodurch der Fadenbruch detektierbar ist.

Bei gewissen Webverfahren oder Webmaschinen, so zum Beispiel bei Mehrphasenwebmaschinen mit einem Webrotor, ergibt sich das Problem, dass ein Kettfaden beziehungsweise ein Dreherkettfaden vom sich drehende Webrotor erfasst und auf den Webrotor aufgewickelt werden kann, ohne dass der Kettfaden oder Dreherkettfaden dabei reisst. Die bekannten Kettfadenwächter können einen solchen Fehler nicht erkennen.

Der vorliegenden Erfindung liegt die Aufgabe zugrunde, eine Reihenfachwebmaschine mit einer Vorrichtung zum Überwachen eines Kettfadens, insbesondere eines Dreherkettfadens, bereitzustellen, wobei die Vorrichtung derart weitergebildet ist, dass sie bezüglich der Überwachung des Kettfadens verbesserte Eigenschaften aufweist.

Diese Aufgabe wird erfindungsgemäss gelöst durch den Gegenstand mit den in Anspruch 1 definierten Merkmalen. Die Unteransprüche 2 bis 9 beziehen sich auf weitere, vorteilhafte Ausgestaltungen der Erfindung.

Die Vorteile der Erfindung sind darin zu sehen, dass die Abzugsbewegung oder die Abzugsgeschwindigkeit der Kettfäden mit einem elektronischen Sensor ungefähr oder genau erfassbar ist, insbesondere ist feststellbar, ob die Abzugsbewegung beziehungsweise die Abzugsgeschwindigkeit einen sehr tiefen oder einen relativ hohen Wert aufweist. Bei einem sehr tiefen Wert, insbesondere bei einem Stillstand der Kettfäden beim laufenden Webvorgang, kann auf einen Bruch des Kettfadens geschlossen werden. Bei einem über einem vorgebbaren Schwellenwert liegenden Wert der Abzugsgeschwindigkeit kann geschlossen werden, dass der Kettfaden auf eine unerwünschte Art fortgerissen wurde, sodass ein Fehlersignal erzeugt wird, um den Webvorgang zu unterbrechen.

Nebst den in den Ausführungsbeispielen dargestellten Methoden gibt es eine Vielzahl von Möglichkeiten, die Abzugsbewegung oder die ungefähre Geschwindigkeit eines Fadens zu überwachen, so zum Beispiel optische Korrelationsmessungen, kapazitive Messungen, Messungen mit Laser usw.

Die elektronischen Signale der Sensoren werden einer Signalverarbeitungsvorrichtung zugeführt, die eine digitale oder analoge Auswerteelektronik umfassen kann, so z.B. auch einen Mikroprozessor, um einen gemessenen Wert mit einem vorgebbaren Sollwert zu vergleichen, und bei dessen Über- oder Unterschreiten ein Fehlersignal zu erzeugen, das einer übergeordneten Einheit weitergeleitet wird, um zum Beispiel eine Webmaschine stillzusetzen.

Im folgenden wird die Erfindung anhand von in den Zeichnungen dargestellten Ausführungsbeispielen im einzelnen erläutert. Es zeigt:
- Fig. 1: Eine Vorrichtung zum Überwachen eines Kettfadens an einer Reihenfachwebmaschine;
- Fig. 2: eine weitere Vorrichtung zum Überwachen eines Kettfadens an einer Webmaschine;
- Fig. 3: ein Beispiel einer aus Kettfäden bestehenden Dreherbindung.

Fig. 1 zeigt die erfindungsgemässe Vorrichtung in Kombination mit einer Reihenfachwebmaschine mit einem in Drehrichtung 1a drehenden Webrotor 1. Der Rotor 1 weist Führungselemente 2a, 2b, 2c auf, in die mittels einer Einlegevorrichtung 9a, 9b die Kettfäden 3a, 3b derart eingelegt werden, dass durch die Führungselemente 2a, 2b, 2c ein offenes Webfach gebildet wird, in das die Schussfäden 10a, 10b eintragbar sind. Die Einlegevorrichtung 9a, 9b steuert das Einlegen der Kettfäden 3a, 3b derart, dass sich am Rand des Gewebes 11, das Schussfäden 10c, 10d umfasst, eine Kante 3d bildet. Eine Anordnung 5 zum Erfassen der Bewegung der Kettfäden 3a, 3b umfasst im vorliegenden Ausführungsbeispiel für jeden Kettfaden 3a, 3b eine Fadenrolle 5a, 5b, auf welcher der Kettfaden 3a, 3b aufliegt, und die durch den sich in Richtung des Gewebes 11 bewegenden Kettfaden 3a, 3b eine Rotation in Drehrichtung 5f erfährt. Die beiden Fadenrollen 5a, 5b sind über ein Kupplungsteil, z.B. eine Freilaufkupplung oder eine Rutschkupplung 5c, 5d, auf einer gemeinsamen Achse 5e gelagert. Die Achse 5e ist mit einem elektronischen Sensor 6 verbunden, der die Drehung der Achse 5e erfasst, und das elektronische Signal über eine Signalleitung 7a einer Signalverarbeitungsvorrichtung 7 weiterleitet. Ösen 8 dienen zur Führung der Kettfäden 3a, 3b, um diese auf der Fadenrolle 5a, 5b zu führen und um einen ungefähr konstanten Umschlingungswinkel zu gewährleisten. Die Fadenrollen 5a, 5b können wie dargestellt nur mit einem Bruchteil eines Vollkreises umschlungen sein, oder auch mehrfach umschlungen sein, um dadurch die Reibung zwischen Kettfaden 3a, 3b und Fadenrolle 5a, 5b zu erhöhen. Die Vorrichtung gemäss Fig. 1 weist den Vorteil auf, dass sich mit einem einzigen Sensor eine Mehrzahl von Kettfäden gleichzeitig überwachen lassen. Nicht dargestellt sind in Fig. 1 Bremsvorrichtungen, die unter Umständen erforderlich sind, um auf die Kettfäden 3a, 3b, zum Beispiel zwischen dem Fadenvorrat 4a, 4b und der Fadenrolle 5a, 5b angeordnet ist, eine Bremskraft zu bewirkten.

Die Winkelgeschwindigkeit des Webrotors 1 in Drehrichtung 1a ist während dem Webbetrieb wesentlich höher als die Geschwindigkeit der Bewegung des Kettfadens 3a, 3b in Richtung Gewebe 11. Tritt beim Einlegen eines Kettfadens 3a, 3b in ein Führungselement 2a, 2b, 2c ein Fehler auf, wie dies zum Beispiel an Hand des Kettfadens 3c dargestellt ist, so kann es vorkommen, dass der Kettfaden 3c vom Führungselement 2b mitgerissen wird und dadurch auf eine Geschwindigkeit beschleunigt wird, die durch die Winkelgeschwindigkeit des Webrotors 1 bestimmt ist. Tritt eine solche Beschleunigung bei einem oder beiden der Drehfäden 3a, 3b auf, so beschleunigt sich die Rotationsgeschwindigkeit der gemeinsamen Achse 5e, sodass das Auftreten eines solchen Fehlers mit dem Sensor 6 erfassbar ist. Der Signalverarbeitungsvorrichtung 7 ist ein Schwellenwert 12 vorgebbar, bei dessen über- oder unterschreiten die Signalverarbeitungsvorrichtung 7 ein Fehlersignal 13 erzeugt, um zum Beispiel den Webrotor 1 anzuhalten.

Ist für jede Fadenrolle 5a, 5b ein separater Sensor 6 zur Erfassung der Rotation vorgesehen, so erlaubt die Anordnung 5 auch einen Fadenbruch zu detektieren. Unterschreitet beim Weben die Winkelgeschwindigkeit einen vorgebbaren Sollwert, zum Beispiel bei einem Stillstand einer Fadenrolle 5a, 5b, so kann daraus geschlossen werden, dass ein Fadenbruch des Kettfadens 3a, 3b aufgetreten ist, oder dass der Fadenvorrat 4a, 4b aufgebraucht ist.

Fig. 2 zeigt weitere Ausführungsbeispiele von Vorrichtungen zum Bestimmen der Geschwindigkeit eines Kettfadens. Die Anordnung 16 besteht aus zwei Sensoren 6a, 6b, die in Laufrichtung des Kettfadens 3a beabstandet sind und den Kettfaden 3a überwachen. Die elektronischen Signale der Sensoren 6a, 6b werden über Signalleitungen 7a, 7b einer Signalverarbeitungsvorrichtung 7 zugeführt, die mittels einer Korrelation der gemessenen Werte die Geschwindigkeit des Kettfadens 3a ermittelt. Das zwischen den beiden Sensoren 6a, 6b liegende Teil des Kettfadens 3a wird durch Ösen 8 auf einer möglichst geraden Linie geführt, wobei eine auf den Kettfaden 3a wirkende Fadenbremse 14 den Kettfaden 3a gestreckt hält. Der Kettfaden 3a wird über eine Fadenrolle 5a umgelenkt und einer Webmaschine zugeführt. Die Sensoren 6a, 6b basieren zum Beispiel auf einem optischen oder kapazitiven Messprinzip.

Eine weitere Anordnung 16 zum Bestimmen der Geschwindigkeit des Kettfadens 3b umfasst drei Ösen 8, 8a, um den Kettfaden 3b U-förmig auszulenken, wobei die als Haltemittel ausgebildete Öse 8a über ein elastisches Element, zum Beispiel einer Feder 15, mit einem festen Körper verbunden ist. Die Öse 8a erfährt, abhängig von der Geschwindigkeit des Kettfadens 3b, eine Auslenkung, die mit einem Sensor 6c, zum Beispiel einem optischen Sensor oder einem Wegsensor, erfassbar ist, und über eine Signalleitung 7c einer Signalverarbietungsvorrichtung 7 zugeführt wird. Die Anordnung 16 erlaubt auch eine ruckartige Auslenkung des Kettfadens 3b zu detektieren.

Fig. 3 zeigt ein Beispiel einer Dreherbindung, bestehend aus drei Kettfäden 3a, 3b, 3c, die mit einer Reihenfachwebmaschine gemäss Fig. 1 erstellbar ist, wenn dazu drei durch Einlegevorrichtungen 9a, 9b angesteuerte Kettfäden 3a, 3b, 3c verwendet werden. Die Anzahl der erforderlichen Kettfäden hängt ab von der Art einer zu erstellenden Gewebekante beziehungsweise einer Hilfskante. In der vorliegenden Dreherbindung werden die Kettfäden 3a, 3b, 3c differenzierter ausgedrückt als Dreherkettfäden 3a, 3c und als ein Steherfaden 3b bezeichnet.

## Patentansprüche

1. Reihenfachwebmaschine umfassend einen Webrotor (1) mit an der Oberfläche angeordneten Führungselementen (2a,2b,2c) zum Halten von Kettfäden (3a,3b), dadurch gekennzeichnet, dass eine Vorrichtung (5;16) zum Erfassen einer Bewegung des mindestens einen Kettfadens (3a, 3b), insbesondere eines Dreherkettfadens (3a,3b,3c), in Abzugsrichtung vorgesehen ist, und dass die Vorrichtung (5; 16) einen elektronischen Sensor (6; 6a, 6b; 6c) aufweist.

2. Reihenfachwebmaschine nach Anspruch 1, dadurch gekennzeichnet, dass jedem Kettfaden (3a, 3b) ein elektronischer Sensor (6; 6a, 6b; 6c) zugeordnet ist.

3. Reihenfachwebmaschine nach einem der Ansprüche 1 oder 2, dadurch gekennzeichnet, dass eine Geschwindigkeit des Kettfadens (3a, 3b) erfasst wird.

4. Reihenfachwebmaschine nach einem der Ansprüche 1 bis 3, dadurch gekennzeichnet, dass der elektronische Sensor (6; 6a, 6b; 6c) mit einer Signalverarbeitungsvorrichtung (7) verbunden ist, dass der Signalverarbeitungsvorrichtung (7) ein Schwellenwert (12) vorgebbar ist, und dass die Signalverarbeitungsvorrichtung (7), wenn der Wert des elektronischen Sensor (6) den Schwellenwert (12) überschreitet oder unterschreitet, ein Fehlersignal (13) erzeugt.

5. Reihenfachwebmaschine nach einem der Ansprüche 1 bis 4, dadurch gekennzeichnet, dass die Anordnung (5) mindestens eine Fadenrolle (5a, 5b) umfasst, die über ein Kupplungsmittel (5c, 5d) mit einer gemeinsamen Achse (5e) verbunden ist, und dass ein elektronischer Sensor (6) die Drehbewegung der gemeinsamen Achse (5e) erfasst.

6. Reihenfachwebmaschine nach einem der Ansprüche 1 bis 4, dadurch gekennzeichnet, dass die Anordnung (16) zwei Sensoren (6a, 6b) umfasst, die in Laufrichtung des Kettfadens (3a, 3b) voneinander beabstandet den Kettfaden (3a, 3b) überwachen, und dass die Signalverarbeitungsvorrichtung (7) aus den Signalen (7a, 7b) der beiden Sensoren (6a, 6b) mittels Korrelation die Geschwindigkeit des Kettfadens (3a, 3b) bestimmt.

7. Reihenfachwebmaschine nach einem der Ansprüche 1 bis 4, dadurch gekennzeichnet, dass die Anordnung (16) ein elastisch befestigtes Haltemittel (8a) umfasst, durch das ein Kettfaden (3a, 3b) verläuft, dass das Haltemittel (8a) durch den Kettfadens (3a, 3b) auslenkbar ist, und dass ein Sensor (6c) die Auslenkung erfasst.

8. Reihenfachwebmaschine nach einem der Ansprüche 1 bis 7, dadurch gekennzeichnet, dass der Sensor (6) ein optisches oder ein kapazitives Messprinzip verwendet.

9. Reihenfachwebmaschine nach einem der Ansprüche 1 bis 7, dadurch gekennzeichnet, dass der Sensor (6) einen Weg oder eine Kraft misst.

## Claims

1. Series shed weaving machine comprising a weaving rotor (1) with guide elements (2a, 2b, 2c) arranged at the surface for the holding of warp threads (3a, 3b), characterized in that an apparatus (5; 16) is provided for detecting a movement of at least one warp yarn (3a, 3b), in particular of a leno warp yarn (3a, 3b, 3c), in the drawing-off direction, and in that the apparatus (5; 16) has an electronic sensor (6; 6a, 6b; 6c).

2. Series shed weaving machine in accordance with claim 1, characterized in that an electronic sensor (6; 6a, 6b; 6c) is associated with each warp yarn (3a, 3b).

3. Series shed weaving machine in accordance with one of the claims 1 or 2, characterized in that a speed of the warp yarn (3a, 3b) is detected.

4. Series shed weaving machine in accordance with one of the claims 1 to 3, characterized in that the electronic sensor (6; 6a, 6b; 6c) is connected to a signal processing apparatus (7), in that a threshold value (12) can be preset for the signal processing apparatus (7), and in that the signal processing apparatus (7) produces an error signal (13) when the value of the electronic sensor (6) exceeds or falls short of the threshold value (12).

5. Series shed weaving machine in accordance with one of the claims 1 to 4, characterized in that the arrangement (5) comprises at least one yarn roller (5a, 5b) which is connected to a common axle (5e) via a coupling means (5c, 5d), and in that an electronic sensor (6) detects the rotational motion of the common axle (5e).

6. Series shed weaving machine in accordance with one of the claims 1 to 4, characterized in that the arrangement (16) comprises two sensors (6a, 6b) which are separated from one another in the running direction of the warp yarn (3a, 3b) and which monitor the warp yarn (3a, 3b), and in that the signal processing apparatus (7) determines the speed of the warp yarn (3a, 3b) from the signals (7a, 7b) of the two sensors (6a, 6b) by correlation.

7. Series shed weaving machine in accordance with one of the claims 1 to 4, characterized in that the arrangement (16) comprises an elastically secured holding means (8a) through which a warp yarn (3a, 3b) runs, in that the holding means (8a) is deflectable by the warp yarn (3a, 3b), and in that a sensor (6c) detects the deflection.

8. Series shed weaving machine in accordance with one of the claims 1 to 7, characterized in that the sensor (6) utilizes an optical or a capacitive measurement principle.

9. Series shed weaving machine in accordance with one of the claims 1 to 7, characterized in that the sensor (6) measures a path or a force.

## Revendications

1. Métier à tisser multiphase à foule linéaire comprenant un rotor de tissage (1) avec des éléments de guidage (2a, 2b, 2c) disposés à la surface pour retenir des fils de chaîne (3a, 3b), caractérisé en ce qu'il est prévu un dispositif (5 ; 16) pour détecter un mouvement du au moins un fil de chaîne (3a, 3b), notamment d'un fil de chaîne de tour (3a, 3b, 3c) dans la direction de déroulement, et en ce que le dispositif (5 ; 16) présente un capteur électronique (6 ; 6a, 6b ; 6c).

2. Métier à tisser multiphase à foule linéaire selon la revendication 1, caractérisé en ce qu'il est associé à chaque fil de chaîne (3a, 3b) un capteur électronique (6 ; 6a, 6b ; 6c).

3. Métier à tisser multiphase à foule linéaire selon l'une des revendications 1 ou 2, caractérisé en ce qu'une vitesse du fil de chaîne (3a, 3b) est détectée.

4. Métier à tisser multiphase à foule linéaire selon l'une des revendications 1 à 3, caractérisé en ce que le capteur électronique (6 ; 6a, 6b ; 6c) est relié à un dispositif de traitement de signaux (7), en ce qu'une valeur seuil (12) peut être prédéfinie pour le dispositif de traitement de signaux (7) et en ce que le dispositif de traitement de signaux (7), lorsque la valeur du capteur électronique (6) dépasse ou reste inférieure à la valeur seuil (12), produit un signal d'erreur (13).

5. Métier à tisser multiphase à foule linéaire selon l'une des revendications 1 à 4, caractérisé en ce que l'agencement (5) comprend au moins un rouleau de fil (5a, 5b) qui est relié par un moyen d'accouplement (5c, 5d) à un axe commun et en ce qu'un capteur électronique (6) détecte le mouvement de rotation de l'axe commun (5e).

6. Métier à tisser multiphase à foule linéaire selon l'une des revendications 1 à 4, caractérisé en ce que l'agencement (16) comprend deux capteurs (6a, 6b) qui, à une certaine distance l'un de l'autre dans la direction de la marche du fil de chaîne (3a, 3b) contrôlent le fil de chaîne (3a, 3b) et en ce que le dispositif de traitement de signaux (7) détermine à partir des signaux (7a, 7b) des deux capteurs (6a, 6b) au moyen d'une corrélation la vitesse du fil de chaîne (3a, 3b).

7. Métier à tisser multiphase à foule linéaire selon l'une des revendications 1 4, caractérisé en ce que l'agencement (16) comprend un moyen de retenue (8a) fixé élastiquement à travers lequel s'étend un fil de chaîne (3a, 3b), en ce que le moyen de retenue (8a) peut être dévié par le fil de chaîne (3a, 3b) et en ce qu'un capteur (6c) détecte la déviation.

8. Métier à tisser multiphase à foule linéaire selon l'une des revendications 1 à 7, caractérisé en ce que le capteur (6) utilise un principe de mesure optique ou capacitif.

9. Métier à tisser multiphase à foule linéaire selon l'une des revendications 1 à 7, caractérisé en ce que le capteur (6) mesure un trajet ou une force.
